# FASCICULE DE BREVET EUROPEEN

(11) **EP 2 353 672 B1**
(45) Date de publication et mention de la délivrance du brevet: **03.04.2013**
(21) Numéro de dépôt: 11153149.7
(22) Date de dépôt: 03.02.2011
(51) Int. Cl.: A63C 5/04, A63C 5/12

(54) **Planche de glisse sur neige avec des chants de largeur variable**
Gleitbrett für Schnee mit Seitenwange variabler Breite
Glideboard for snow with sidewalls of variable width

(30) Priorité: 05.02.2010 FR 1050840
(43) Date de publication de la demande: 10.08.2011
(73) Titulaire: SKIS Rossignol, 38430 Saint Jena de Moirans (FR)
(72) Inventeur: Puget, Nicolas, 73470, NOVALAISE (FR); Bertagnolio, Denis, 38590, SILLANS (FR)
(74) Mandataire: Gasquet, Denis

(56) Documents cités:
- EP-A1- 0 620 027
- EP-A1- 1 757 339
- WO-A1-97/06864
- WO-A1-99/01186
- US-A- 4 671 529

## Description

La présente invention se rapporte à une planche de glisse sur neige telle qu'un ski, un monoski, un surf, ou autre. Elle concerne plus particulièrement un perfectionnement relatif à une planche de glisse dont la structure est du type dite"sandwich".

La pratique des sports de glisse fait de plus en plus d'adeptes et a beaucoup évolué ces dernières années avec des pratiquants de plus en plus exigeants sur la qualité des produits. Tel est, par exemple, le cas des sports de glisse sur neige.

On connaît déjà de très nombreux modèles de planches de glisse, et notamment de skis, qui sont constitués par une poutre de forme allongée d'épaisseur variable, dont l'extrémité avant est relevée pour constituer la spatule, tandis que la surface inférieure comprend une semelle de glissement bordée par des carres métalliques.

Malgré tous les efforts développés par les constructeurs pour satisfaire la clientèle, il n'existe pas, à ce jour, de ski associant parfaitement le confort d'utilisation à des caractéristiques satisfaisantes de comportement dans les trajectoires, quel que soit le type de terrain, et quel que soit l'utilisateur.

Certaines solutions ont été proposées, comme par exemple par les constructions divulguées par les brevets américains US publiés sous le numéro 2006/0091645, le brevet français 1 294 003, le brevet français FR 2 798 297, le brevet japonais 55112577, le brevet français FR 2 683 734, 2 670 392 et 2 675 391. Mais toutes ces propositions s'avèrent ne pas être parfaites, et la présente invention veut donc remédier à cela en proposant une planche de glisse n'ayant pas les mêmes caractéristiques de raideur sur ses bordures latérales afin de localiser des zones d'accrochage sur la neige et améliorer localement cet accrochage.

On connaît aussi le ski divulgué par la demande internationale de brevet WO 97/06864 qui divulgue une ski ayant la forme d'une poutre allongée d'épaisseur variable, comportant une zone centrale dite de patin prolongée vers l'avant par une zone avant relevée à son extrémité pour constituer une spatule, et vers l'arrière par une zone arrière terminée par un talon, ladite poutre comprenant un noyau longitudinal central constitue par une poutre s'étendant longitudinalement, au moins une couche de renfort, une couche supérieure de protection et de décor une couche de glissement réalisée par une feuille d'un matériau à faible coefficient de frottement bordée par deux carres, tandis qu'à chacune des faces latérales du noyau est solidarisé un chant, ce chant étant prolongé latéralement par un chant externe grâce à un passage dans la couche de renfort lors de la fabrication du ski. Selon la construction antérieure le chant externe n'est pas intimement lié au chant interne qui lui est en contact avec le noyau. Cette structure bien que perfectionnée ne permet pas de réaliser un ski qui donne satisfaction dans tout les types de neige et ne permet pas notamment de localiser des zones d'accrochage.

Ainsi la planche de glisse sur neige selon l'invention, ayant la forme d'une poutre allongée d'épaisseur variable, comportant une zone centrale dite de patin prolongée vers l'avant par une zone avant relevée à son extrémité pour constituer une spatule, et vers l'arrière par une zone arrière terminée par un talon, ladite poutre comprenant
- un noyau longitudinal central constitué par une poutre s'étendant longitudinalement,
- au moins une couche de renfort
- une couche supérieure de protection et de décor
- une couche de glissement réalisée par une feuille d'un matériau à faible coefficient de frottement bordée par deux carres,
tandis qu'à chacune des faces latérales du noyau est solidarisé un chant respectivement
est caractérisée en ce que l'un au moins des chants est constitué au moins sur une partie de la longueur de la planche, de deux éléments de chant intimement liés, s'étendant longitudinalement, à savoir un élément interne de chant dont la face latérale interne est solidarisée à la face latérale du noyau et un élément externe de chant, tandis que la largeur d'au moins un des chants varie longitudinalement, tandis que les deux éléments de chant sont solidarisés ensemble par la coopération de formes entre les faces latérales adjacentes, à savoir entre la face latérale interne de l'élément externe et la face latérale externe de l'élément interne.

D'autres caractéristiques et avantages de l'invention se dégageront de la description qui va suivre en regard des dessins annexés qui ne sont donnés qu'a titre d'exemples non limitatifs.
La figure 1 est une vue schématique de dessus d'une planche de glisse, selon l'invention illustrant ses différentes parties longitudinalement parlant.
La figure 1a est une vue latérale, toute aussi schématique.
Les figures 2 et 3 sont des vues de dessus de deux exemples de mode de réalisation d'une planche de glisse selon l'invention.
La figure 2 est un premier exemple de réalisation.
La figure 3 est un deuxième exemple de réalisation.
Les figures 4 et 5 sont des vues selon une coupe transversale, selon A-A pour la figure 4 et selon B-B pour la figure 3.
La figures 6 est une demi-vue schématique de dessus partielle, de la variante selon laquelle le chant comprend deux éléments de chant et selon laquelle la face latérale externe est inclinée.
La figure 6a est une variante de réalisation de la figure 6 ;
Les figures 7 et 8 sont des vues selon une coupe transversale, selon CC, pour la figure 7, et selon D-D pour la figure 8.
   Les coupes A-A, B-B, C-C et D-D sont des coupes transversales complètes, s'étendant sur toute la largeur de la planche de glisse
Les figures 9 à 12 sont des demi-vues schématiques de dessus partielles similaire à la figure 6, illustrant quatre variantes de réalisation, sachant que les coupes transversales A-A et B-B sont des coupes complètes.

La planche de glisse sur neige (1) de l'invention, telle qu'un ski, un monoski ou un surf, a la forme d'une poutre allongée, de plan vertical de symétrie générale (P), comportant une zone centrale dite de patin (2) prolongée vers l'avant par une zone avant (3) relevée à son extrémité pour constituer une spatule (4), et vers l'arrière par une zone arrière (5) terminée par un talon (6). Une telle planche de glisse est illustrée schématiquement à la figure 1 et à la figure 1a.

La planche de glisse de l'invention est par exemple du type de construction dite "sandwich". Ainsi, et comme cela apparait clairement à la figure 2, le corps de la planche de glisse comprend
- un noyau longitudinal central (7) constitué par une poutre s'étendant longitudinalement,
- au moins une couche de renfort (8a, 8b, 8c)
- une couche supérieure de protection et de décor (9)
- une couche de glissement (10) réalisée par une feuille d'un matériau à faible coefficient de frottement bordée par deux carres métalliques (11a, 11b), qui définissent une courbure longitudinale que l'on appelle la ligne de cotes (LC).
tandis qu'à chacune des faces latérales (12a, 12b) du noyau (7) est solidarisé directement ou indirectement un chant respectivement (13a, 13b) constitué par au moins un profil longitudinal, à savoir un chant gauche (13a) et un chant droit (13b), le noyau pouvant être recouvert d'une couche de renfort pour constituer une boite de torsion.

Selon les réalisations illustrées plus particulièrement aux figures 4, 5, 7 et 8, et données à titre d'exemples non limitatifs, le corps de la planche de glisse, comprend une couche de renfort supérieur (8a), et deux couches de renfort inférieur (8b, 8c).

De façon connue, les couches de renforts sont en matériau composite tels que de la fibre de verre, de carbone, d'aramide, de céramique ou autre imprégné d'une résine thermoplastique ou des résines thermodurcissables, voir en aluminium.

La couche de protection et de décor (9) est par exemple en matière thermoplastique telle qu'en acrylonitrile butadiène styrène (ABS) ou en polyamide ou en polycarbonate ou autre

La couche de glissement (10) est par exemple en polyéthylène.

Les chants (13a, 13b) sont en matière plastique comme par exemple de type ABS avantageusement chargée, voir en matière phénolique comprimée

Le noyau (7) est en bois ou en mousse synthétique tel qu'en polyuréthane expansé.

Selon les réalisations telles qu'illustrées, chacun des chants latéraux (13a, 13b) est un profilé longitudinal dont la hauteur (H) est supérieure à sa largeur (e). On notera que la hauteur (H) est sensiblement égale à l'épaisseur du noyau. Ainsi, la hauteur (H) de chacun des chants est variable pour évoluer avec la valeur de l'épaisseur du noyau.

Selon l'invention la largeur (e) d'au moins l'un des chants (13a, 13b), est telle que sur la longueur, cette largeur évolue. En d'autres termes la largeur (e) du chant varie longitudinalement, pour présenter au moins une zone de largeur plus importante que celle que l'on trouve en d'autres endroits sur la longueur. Bien entendu, chacun des chants (13a, 13b) peut être concerné par la variation de largeur.

Selon les modes de réalisation, représentées par les figures 2 à 12, au moins l'un des chants (13a, 13b) est constitué de deux éléments de chant (13'a, 13"a - 13'b, 13"b) intimement liés, s'étendant longitudinalement, à savoir un élément interne de chant (13"a, 13"b) dont la face latérale interne (14a, 14b) est solidarisée à la face latérale (12a, 12b) du noyau (7) et un élément externe de chant (13'a, 13'b). Notons que les deux éléments de chant sont solidarisés ensemble par la coopération de formes entres les faces latérales adjacentes (18'a,18"a- 18'b, 18"b), à savoir entre la face latérale interne (18'a, 18'b) de l'élément externe (13'a, 13'b) et la face latérale externe (18" a, 18"b) de l'élément interne (13"a, 13"b).

Selon la variante de réalisation illustrée à la figure 2, les éléments externes de chant (13'a,13'b), ne présentent pas d'ondulation, et suivent le profil de la ligne de cote tout en ayant une largeur (e) constante, et l'élément interne de chant (13"a, 13"b) présente une ondulation notamment vers le plan (P). Ainsi, le chant (13a, 13b) comprend deux zones de moindre largeur (15a, 15'a - 15b, 15'b), séparées par une zone en saillie (16a, 16b) dite saillie centrale s'étendant vers le plan (P), tandis que la zone avant de moindre largeur (15a, 15b) est limitée vers l'avant (AV) par une saillie avant (16'a, 16'b), tandis que la zone arrière de moindre largeur (15'a,15'b) est limitée longitudinalement par la saillie centrale (16a, 16b) et vers l'arrière (AR), par une saillie arrière (16"a, 16"'b). On a compris que la succession d'une saillie (16'a, 16'b), d'un creux (15a, 15b) d'une saillie (16a, 16b) et d'un creux (15'a, 15'b) suivi d'une saillie (16"a, 16"b) forme une ondulation de la face interne (14a, 14b) du chant (13a, 13b). Cette ondulation est réalisée en particulier sur une planche de surf pour améliorer son accrochage sur la neige. Ainsi, grâce à la construction proposée la planche de glisse comporte des zones où l'accrochage est maximum dans les zones ou le chant et notamment ses éléments internes de chant sont en saillie et de plus grande largeur.

Selon les modes de réalisations décrits précédemment, c'est la face latérale interne (14a, 14b) du chant (13a, 13b), en contact et solidarisé avec la face latérale externe (12a, 12b) du noyau (7) qui comprend la ou les zones en saillie (16'a, 16a, 16"a - 16'b, 16b, 16"b), mais il pourrait en être autrement. Car en effet, c'est la face latérale externe (17a, 17b) du chant (13a, 13b) qui pourrait comprendre la ou les zones en saillie, voir l'ondulation.

Selon la variante illustrée à la figure 3, la face latérale interne (18'a, 18'b) de l'élément externe de chant (13'a, 13'b) présente une ondulation en coopération de forme avec une ondulation de forme et de dimensions correspondantes, réalisée sur la face latérale externe (18"a, 18"b) de l'élément interne de chant (13"a, 13"b).

Selon les modes de réalisation décrits précédemment, les faces latérales externes (17a, 17b) s'étendent verticalement pour faire sensiblement un angle droit (A) avec la surface de glisse (S). Les génératrices engendrant les surfaces latérales externes (17a, 17b) des chants (13a, 13b) sont sensiblement perpendiculaires par rapport à la surface de glisse (S) et suivent longitudinalement les lignes de cotes (LC).

Ainsi les figures 4 et 5 sont des vues en coupe transversale selon A-A de la figure 2 et de la figure 3 pour l'illustration de la figure 4 et selon B-B de la figure 3 pour l'illustration de la figure 5.

La figure 6 est une vue schématique de dessus, d'une variante selon laquelle le chant (13a, 13b) comprend comme précédemment, deux éléments de chant (13'a, 13'b - 13"a, 13"b) et selon laquelle la face latérale externe (17a, 17b) est inclinée. Ainsi au niveau des carres, la face latérale externe présente la courbure inférieure (C1) tandis qu'en partie haute elle présente la courbure supérieure (C2), ces deux courbures suivant la ligne de cote (LC). Cette disposition peut d'ailleurs être obtenue par usinage des chants. Ce qui aura pour effet si les éléments de chants sont de couleur différente de voir à certains endroits apparaître la couleur de l'élément interne de chant, créant ainsi des effets de couleurs.

Selon une autre réalisation illustrée à la figure 6a, et aux figures 7 et 8, l'angle d'inclinaison (A) est variable pour avoir une valeur importante dans la zone du patin (2) et diminuer progressivement vers les extrémités. La figure 7 est une vue en coupe selon C-C de la figure 6a, tandis que la figure 8 est une vue en coupe selon D-D de la figure 6a.

Notons que si la génératrice est suffisamment inclinée, sur les faces latérales de la planche de glisse apparaitront les deux éléments constituant les chants.

Les figures 9 à 12 sont des demi-vues schématiques de dessus partielles similaires à la figure 6, illustrant quatre variantes de réalisation.

Selon la variante illustrée à la figure 9 le chant est tel que dans la zone du patin (2) le chant (13a, 13b) est constitué seulement d'un élément interne de chant (13"a, 13"b) tandis que dans les zones avant (3) et arrière (1) de la planche de glisse, le chant est constitué de deux éléments de chant (13'a, 13"a - 13'b, 13"b) intimement liés, s'étendant longitudinalement, à savoir un élément interne de chant (13"a, 13"b) dont la face latérale interne (14a, 14b) est solidarisée à la face latérale (12a, 12b) du noyau (7) et un élément externe de chant (13'a, 13'b). Notons que les deux éléments de chant sont solidarisés ensemble par la coopération de formes entres les faces latérales adjacentes (18'a,18"a- 18'b, 18"b), à savoir entre la face latérale interne (18'a, 18'b) de l'élément externe (13'a, 13'b) et la face latérale externe (18"a, 18"b) de l'élément interne (13"a, 13"b). On notera aussi que selon ce mode de réalisation la largeur du chant (e) est variable. On notera que dans la zone du patin (2) le chant (13a, 13b) n'est constitué que de l'élément interne de chant (13"a, 13"b), tandis que dans les zones avant (3) et arrière (5) le chant comprend les deux éléments de chant. La figure 4 est une vue selon la demi coupe transversale A-A de la figure 9. La figure 5 est une vue selon la demi coupe transversale B-B de la figure 9.

Selon la variante illustrée à la figure 10 le chant (13a, 13b) est constitué de deux éléments de chant (13'a, 13"a - 13'b, 13"b) intimement liés, s'étendant longitudinalement, à savoir un élément interne de chant (13"a, 13"b) dont la face latérale interne (14a, 14b) est solidarisée à la face latérale (12a, 12b) du noyau (7) et un élément externe de chant (13'a, 13'b). Notons que comme précédemment, les deux éléments de chant sont solidarisés ensemble par la coopération de formes entres les faces latérales adjacentes (18'a,18"a- 18'b, 18"b), à savoir entre la face latérale interne (18'a, 18'b) de l'élément externe (13'a, 13'b) et la face latérale externe (18"a, 18"b) de l'élément interne (13"a, 13"b). On notera aussi que selon ce mode de réalisation la largeur de l'élément interne de chant (13"a, 13"b) du chant est constante tandis que la largeur de l'élément externe (13'a, 13'b) est variable pour augmenter depuis la zone du patin (2) vers les extrémités. La figure 5 est une vue selon la demi coupe transversale B-B de la figure 10. On a compris que le chant (13) comprenait deux éléments de chant (13a,13'a) dans les zones avant (3) et arrière (5) dont la largeur varie sur leur longueur.

On notera que selon les variantes illustrées aux figures 9 et 10, la planche de glisse présente deux zones où l'accrochage est maximal localisées dans les extrémités de ladite planche et plus particulièrement dans les zones avant (3) et arrière (5), là où le chant présente une plus grande largeur et est constitué de deux éléments de chant (13'a, 13"a), alors que dans la zone du patin (2), le chant n'est constitué que de l'élément interne de chant (13"a).

Selon la variante illustrée à la figure 11 le chant (13a, 13b) est constitué de deux éléments de chant (13'a, 13"a - 13'b, 13"b) intimement liés, s'étendant longitudinalement, à savoir un élément interne de chant (13"a, 13"b) dont la face latérale interne (14a, 14b) est solidarisée à la face latérale (12a, 12b) du noyau (7) et un élément externe de chant (13'a, 13'b). Notons que comme précédemment, les deux éléments de chant sont solidarisés ensemble par la coopération de formes entres les faces latérales adjacentes (18'a,18"a- 18'b, 18"b), à savoir entre la face latérale interne (18'a, 18'b) de l'élément externe (13'a, 13'b) et la face latérale externe (18"a, 18"b) de l'élément interne (13"a, 13"b). On notera aussi que selon ce mode de réalisation, l'élément interne de chant (13"a, 13"b) présente une ondulation et sa largeur est constante, tandis que l'élément externe de chant (17a, 17b) est tel que sa face externe ne présente pas d'ondulation et suit par exemple la ligne de cote (LC) de la planche de glisse. La figure 5 est une vue selon la demi coupe transversale B-B de la figure 11.

Selon la variante illustrée à la figure 12, le chant (13a, 13b) est constitué au moins dans certaines zones, de deux éléments de chant (13'a, 13"a - 13'b, 13"b) intimement liés, s'étendant longitudinalement, à savoir un élément interne de chant (13"a, 13"b) dont la face latérale interne (14a, 14b) est solidarisée à la face latérale (12a, 12b) du noyau (7), et un élément externe de chant (13'a, 13'b). Notons que comme précédemment, les deux éléments de chant sont solidarisés ensemble par la coopération de formes entres les faces latérales adjacentes (18'a,18"a- 18'b,18"b), à savoir entre la face latérale interne (18'a, 18'b) de l'élément externe (13'a, 13'b) et la face latérale externe (18"a, 18"b) de l'élément interne (13"a, 13"b). On notera aussi que selon ce mode de réalisation, l'élément interne de chant (13"a, 13"b) présente une ondulation, tandis que l'élément externe de chant (13'a, 13'b) n'est localisé que dans certaines zones, pour suivre par sa face externe la ligne de cote (LC) de la planche de glisse. La figure 4 est une vue selon une coupe transversale A-A de la figure 12, tandis que la figure 5 est une vue selon une coupe transversale B-B de la figure 12. On notera que selon la variante de la figure 12, le chant (13) n'est constitué de deux éléments de chant (13a, 13'a) que dans certaines zones du ski, comme par exemple au moins une partie la zone du patin (2) et au moins une partie des zones avant (3) et arrière (5).

On a vu précédemment que les deux éléments de chants pouvaient être de couleurs différentes, mais ils pourraient être de matériaux différents, voir de même matériau mais de caractéristiques mécaniques différentes et par exemple l'un des éléments pourrait être tel que son matériau présente des inclusions métalliques ou autre. Notons aussi que la largeur des deux éléments de chant peuvent être de la même largeur dans une coupe transversale, voir de largeur différentes, sachant que l'élément interne de chant sera avantageusement plus nlarge que l'élément externe.

Bien entendu, l'invention n'est pas limitée aux modes de réalisation décrits et représentés à titre d'exemples, mais elle comprend aussi tous les équivalents techniques ainsi que leurs combinaisons. Ainsi, la hauteur (H) des chants pourrait être inférieure à l'épaisseur (E) du noyau (7). De même la planche de glisse pourrait être dissymétrique, notamment en ce qui concerne les chants.

## Revendications

1. Planche de glisse sur neige (1) telle qu'un ski, un monoski ou un surf, ayant la forme d'une poutre allongée d'épaisseur variable, comportant une zone centrale dite de patin (2) prolongée vers l'avant par une zone avant (3) relevée à son extrémité pour constituer une spatule (4), et vers l'arrière par une zone arrière (5) terminée par un talon (6), ladite poutre comprenant
- un noyau longitudinal central (7) constitué par une poutre s'étendant longitudinalement,
- au moins une couche de renfort (8a, 8b,8c)
- une couche supérieure de protection et de décor (9)
- une couche de glissement (10) réalisée par une feuille d'un matériau à faible coefficient de frottement bordée par deux carres (11a, 11b),
tandis qu'à chacune des faces latérales (12a, 12b) du noyau (7) est solidarisé un chant respectivement (13a, 13b) et que l'un au moins des chants (13a, 13b) est constitué au moins sur une partie de la longueur de la planche, de deux éléments de chant (13'a, 13"a - 13'b, 13"b), s'étendant longitudinalement, à savoir un élément interne de chant (13"a, 13"b) dont la face latérale interne (14a, 14b) est solidarisée à la face latérale (12a, 12b) du noyau (7) et un élément externe de chant (13'a, 13'b), tandis que la largeur (e) d'au moins un des chants (13a, 13b) varie longitudinalement,
**caractérisé en ce que** les deux éléments de chant (13'a, 13"a -13'b, 13"b) sont intimement liés de façon à ce que les deux éléments de chant sont solidarisés ensemble par la coopération de formes entre les faces latérales adjacentes (18'a,18"a- 18'b, 18"b), à savoir entre la face latérale interne (18'a, 18'b) de l'élément externe (13'a, 13'b) et la face latérale externe (18"a, 18"b) de l'élément interne (13"a, 13"b).

2. Planche de glisse (1) selon la revendication précédente, **caractérisée en ce que** la face latérale interne (14a, 14b) du chant (13a, 13b) comprend au moins une saillie (16a, 16b) située dans la zone centrale du patin (2).

3. Planche de glisse (1) selon la revendication précédente, **caractérisée en ce que** la face latérale interne (14a, 14b) du chant (13a, 13b) comprend une ondulation.

4. Planche de glisse (1) selon la revendication précédente, **caractérisée en ce que** le chant comprend deux zones de moindre largeur (15a,15'a -15b,15'b), séparées par une zone en saillie (16a, 16b) dite saillie centrale, tandis que la zone avant de moindre largeur (15a, 15b) est limitée vers l'avant (AV) par une saillie avant (16'a, 16'b) et la saillie centrale (16a, 16b), et tandis que la zone arrière de moindre largeur (15'a, 15'b) est limitée longitudinalement par la saillie centrale (16a, 16b) et vers l'arrière (AR), par une saillie arrière (16"a, 16"'b).

5. Planche de glisse (1) selon l'une quelconque des revendications précédentes, **caractérisée en ce que** l'élément interne de chant (13'a, 13'b) a une largeur constante, tandis que l'élément externe de chant (13"a, 13"b) a une largeur variable de façon à ce que les faces latérales externes (17a, 17b) suivent le profil de la ligne de cote (LC).

6. Planche de glisse (1) selon la revendication 4, **caractérisée en ce que** l'élément interne de chant (13'a, 13'b) et l'élément externe de chant (13'a,13'b) ont une largeur variable.

7. Planche de glisse (1) selon la revendication 5 ou 6, **caractérisée en ce que** le chant dans la zone avant (3) et la zone arrière (5) est constitué de deux éléments de chants, tandis que le chant dans la zone centrale du patin (2) ne comprend que l'élément interne de chant.

8. Planche de glisse (1) selon l'une quelconque des revendications précédentes, **caractérisée en ce que** la face latérale interne (18'a, 18'b) de l'élément externe de chant (13'a, 13'b) présente une ondulation en coopération de forme avec une ondulation correspondante réalisée sur la face latérale externe (18"a, 18"b) de l'élément interne de chant (13"a, 13"b).

9. Planche de glisse (1) selon la revendication précédente, **caractérisée en ce que** le chant est tel qu'une partie de la zone centrale du patin et une partie des zones avant et arrière comprend deux éléments de chant

10. Planche de glisse (1) selon l'une quelconque des revendications précédentes, **caractérisée en ce que** les faces latérales externes (17a, 17b) s'étendent verticalement pour faire sensiblement un angle droit (A) avec la surface de glisse (S), tandis que les génératrices (G) engendrant les surfaces latérales externes (17a, 17b) des chants (13a, 13b) sont sensiblement perpendiculaires par rapport à la surface de glisse (S) et suivent longitudinalement les lignes de cotes (LC) ;

11. Planche de glisse (1) selon l'une quelconque des revendications 1 à 7, **caractérisée en ce que** les faces latérales externes (17a, 17b) s'étendent vers le haut pour faire un angle aigu (A) avec la surface de glisse (S), les génératrices (G) engendrant les surfaces latérales externes (17a, 17b) des chants (13a, 13b) étant donc inclinées vers le haut et vers le plan (P) par rapport à la surface de glisse (S) et suivent longitudinalement la ligne de cotes (LC).

12. Planche de glisse (1) selon la revendication précédente, **caractérisée en ce que** l'angle d'inclinaison (A) est variable pour avoir une valeur importante dans la zone du patin (2) et diminuer progressivement vers les extrémités.

13. Planche de glisse selon l'une quelconque des revendications précédente, **caractérisé en ce que** les deux éléments de chants sont de couleurs différentes.

14. Planche de glisse selon l'une quelconque des revendications 1 à 13, **caractérisé en ce que** les deux éléments de chants sont en matériaux différents.

15. Planche de glisse selon l'une quelconque des revendications 1 à 14, **caractérisé en ce que** les deux éléments de chants ont des caractéristiques mécaniques différentes.

## Claims

1. Board (1) for sliding on snow, such as a ski, a monoski or a surfboard, having the shape of an elongated plank of variable thickness, comprising a central so-called "runner" zone (2) which is prolonged towards the front by a front zone (3) which is turned up at its end to constitute a tip (4), and towards the rear by a rear zone (5) which is terminated by a heel (6), the said plank comprising:
- a central longitudinal core (7) constituted by a plank which extends longitudinally;
- at least one reinforcing layer (8a, 8b, 8c);
- an upper protective and decorative layer (9);
- a sliding layer (10) which is produced by a sheet of a material with a low coefficient of friction bordered by two rims (11a, 11b);
while an edge (13a, 13b) is fastened to each of the lateral faces (12a, 12b) of the core (7) respectively, and at least one of the edges (13a, 13b) is made up, at least over part of the length of the board, of two edge elements (13'a, 13"a - 13'b, 13"b) which extend longitudinally, namely an inner edge element (13"a, 13"b), the inner lateral face (14a, 14b) of which is fastened to the lateral face (12a, 12b) of the core (7), and an outer edge element (13'a, 13'b), while the width (e) of at least one of the edges (13a, 13b) varies longitudinally;
**characterised in that** the two edge elements (13'a, 13"a - 13'b, 13"b) are closely linked in such a way that said two edge elements are fastened together by cooperation of shapes between the adjacent lateral faces (18'a, 18"a - 18'b, 18"b), namely between the inner lateral face (18'a, 18'b) of the outer element (13'a, 13'b) and the outer lateral face (18"a, 18"b) of the inner element (13"a, 13"b).

2. Board (1) for sliding according to the preceding claim, **characterised in that** the inner lateral face (14a, 14b) of the edge (13a, 13b) comprises at least one projection (16a, 16b) which is situated in the central zone of the runner (2).

3. Board (1) for sliding according to the preceding claim, **characterised in that** the inner lateral face (14a, 14b) of the edge (13a, 13b) comprises an undulation -

4. Board (1) for sliding according to the preceding claim, **characterised in that** the edge comprises two zones of lower width (15a, 15'a - 15b, 15'b) which are separated by a projecting zone (16a, 16b), the so-called "central projection", while the front zone of lower width (15a, 15b) is limited, towards the front (AV), by a front projection (16'a, 16'b) and the central projection (16a, 16b), and while the rear zone of lower width (15'a, 15'b) is limited longitudinally by the central projection (16a, 16b) and, towards the rear (AV), by a rear projection (16"a, 16"'b).

5. Board (1) for sliding according to any of the preceding claims, **characterised in that** the inner edge element (13'a, 13'b) has a constant width, while the outer edge element (13"a, 13"b) has a variable width in such a way that the outer lateral faces (17a, 17b) follow the profile of the dimension line (LC).

6. Board (1) for sliding according to claim 4, **characterised in that** the inner edge element (13'a, 13'b) and the outer edge element (13'a, 13'b) have a variable width.

7. Board (1) for sliding according to claim 5 or 6, **characterised in that** the edge within the front zone (3) and the rear zone (5) is made up of two edge elements, while the edge within the central zone of the runner (2) comprises only the inner edge element.

8. Board (1) for sliding according to any of the preceding claims, **characterised in that** the inner lateral face (18'a, 18'b) of the outer edge element (13'a, 13'b) has an undulation which is in shape cooperation with a corresponding undulation produced on the outer lateral face (18"a, 18"b) of the inner edge element (13"a, 13"b).

9. Board (1) for sliding according to the preceding claim, **characterised in that** the edge is such that a part of the central zone of the runner and a part of the front and rear zones comprises two edge elements.

10. Board (1) for sliding according to any of the preceding claims, **characterised in that** the outer lateral faces (17a, 17b) extend vertically so as to form substantially a right angle (A) with the sliding surface (S), while the generatrices (G) which generate the outer lateral surfaces (17a, 17b) of the edges (13a, 13b) are substantially perpendicular in relation to the sliding surface (S) and follow the dimensions lines (LC) longitudinally.

11. Board (1) for sliding according to any of claims 1 to 7, **characterised in that** the outer lateral faces (17a, 17b) extend upwards so as to form an acute angle (A) with the sliding surface (5), the generatrices (G) which generate the outer lateral surfaces (17a, 17b) of the edges (13a, 13b) being then inclined upwards and towards the plane (P) in relation to the sliding surface (S) and follow the dimensions line (LC) longitudinally.

12. Board (1) for sliding according to the preceding claim, **characterised in that** the angle of inclination (A) is variable so as to have a high value in the zone of the runner (2) and to diminish progressively towards the ends.

13. Board for sliding according to any of the preceding claims, **characterised in that** the two edge elements are of different colours.

14. Board for sliding according to any of claims 1 to 13, **characterised in that** the two edge elements are made of different materials.

15. Board for sliding according to any of claims 1 to 14, **characterised in that** the two edge elements have different mechanical characteristics.

## Patentansprüche

1. Gleitbrett für Schnee (1) in der Art eines Skis, Monoskis oder Snowboards, das die Form eines länglichen Trägerelements von variabler Dicke hat, aufweisend einen als Fußbefestigungsabschnitt (2) bezeichneten mittleren Bereich, der nach vorne durch einen vorderen Bereich (3), der an seinem Ende erhöht ist, sodass er eine Schaufel (4) bildet, und nach hinten durch einen hinteren Bereich (5), der in einem Fersenteil (6) endet, verlängert wird, wobei das Trägerelement Folgendes aufweist:
- einen mittleren länglichen Kern (7), bestehend aus einem sich längs erstreckenden Trägerelement,
- mindestens eine Verstärkungsschicht (8a, 8b,8c),
- eine obere Schutz- und Dekorationsschicht (9),
- eine Gleitschicht (10), die durch eine Folie aus einem Material mit einem geringen Reibungskoeffizienten ausgebildet ist und von zwei Vierecken (11a, 11b) eingefasst ist,
wobei mit jeder der Seitenflächen (12a, 12b) des Kerns (7) jeweils eine Seitenwange (13a, 13b) verbunden ist und mindestens eine der Seitenwangen (13a, 13b) zumindest auf einer Teillänge des Brettes aus zwei Seitenwangenelementen (13'a, 13"a - 13'b, 13"b) besteht, die sich längs erstrecken, das heißt, ein inneres Seitenwangenelement (13"a, 13"b), dessen innere Seitenfläche (14a, 14b) mit der Seitenfläche (12a, 12b) des Kerns (7) verbunden ist, und ein äußeres Seitenwangenelement (13'a, 13'b), wobei die Breite (e) von mindestens einer der Seitenwangen (13a, 13b) in Längsrichtung variiert,
**dadurch gekennzeichnet, dass** die beiden Seitenwangenelemente (13'a, 13"a - 13'b, 13"b) fest miteinander verbunden sind, dergestalt, dass die beiden Seitenwangenelemente miteinander eine Formschlussverbindung zwischen den angrenzenden Seitenflächen eingehen (18'a, 18"a- 18'b, 18"b), das heißt, zwischen der inneren Seitenfläche (18'a, 18'b) des äußeren Elements (13'a, 13'b) und der äußeren Seitenfläche (18"a, 18"b) des inneren Elements (13"a, 13"b).

2. Gleitbrett (1) nach dem vorstehenden Anspruch, **dadurch gekennzeichnet, dass** die innere Seitenfläche (14a, 14b) der Seitenwange (13a, 13b) mindestens einen Vorsprung (16a, 16b) aufweist, der sich im mittleren Bereich des Fußbefestigungsabschnitts (2) befindet.

3. Gleitbrett (1) nach dem vorstehenden Anspruch, **dadurch gekennzeichnet, dass** die innere Seitenfläche (14a, 14b) der Seitenwange (13a, 13b) eine wellenförmige Form aufweist.

4. Gleitbrett (1) nach dem vorstehenden Anspruch, **dadurch gekennzeichnet, dass** die Seitenwange zwei weniger breite Bereiche (15a, 15'a - 15b, 15'b) aufweist, die durch einen als mittleren Vorsprung bezeichneten vorspringenden Bereich (16a, 16b) getrennt sind, wobei der weniger breite Vorderbereich (15a, 15b) nach vorne hin (AV) durch einen vorderen Vorsprung (16'a, 16'b) und den mittleren Vorsprung (16a, 16b) begrenzt ist, während der weniger breite Hinterbereich (15'a, 15'b) in Längsrichtung durch den mittleren Vorsprung (16a, 16b) und nach hinten (AR) durch einen hinteren Vorsprung (16"a, 16"b) begrenzt ist.

5. Gleitbrett (1) nach einem der vorstehenden Ansprüche, **dadurch gekennzeichnet, dass** das innere Seitenwangenelement (13'a, 13'b) eine gleichbleibende Breite hat, während das äußere Seitenwangenelement (13"a, 13"b) eine variable Breite aufweist, dergestalt, dass die äußeren Seitenflächen (17a, 17b) dem Profil der Maßlinie folgen (LC).

6. Gleitbrett (1) nach Anspruch 4, **dadurch gekennzeichnet, dass** das innere Seitenwangenelement (13'a, 13'b) und das äußere Seitenwangenelement (13'a, 13'b) eine variable Breite haben.

7. Gleitbrett (1) nach Anspruch 5 oder 6, **dadurch gekennzeichnet, dass** die Seitenwange im vorderen Bereich (3) und im hinteren Bereich (5) aus zwei Seitenwangenelementen besteht, während die Seitenwange im mittleren Bereich des Fußbefestigungsabschnittes (2) nur das innere Seitenwangenelement aufweist.

8. Gleitbrett (1) nach einem der vorstehenden Ansprüche, **dadurch gekennzeichnet, dass** die innere Seitenfläche (18'a, 18'b) des äußeren Seitenwangenelements (13'a, 13'b) eine Welle aufweist im Formschluss mit einer entsprechenden Welle, die auf der äußeren Seitenfläche (18"a, 18"b) des inneren Seitenwangenelements (13"a, 13"b) ausgebildet ist.

9. Gleitbrett (1) nach dem vorstehenden Anspruch, **dadurch gekennzeichnet, dass** die Seitenwange dergestalt ist, dass ein Teil des mittleren Bereichs des Fußbefestigungsabschnitts und ein Teil des vorderen und des hinteren Bereichs zwei Seitenwangenelemente aufweist.

10. Gleitbrett (1) nach einem der vorstehenden Ansprüche, **dadurch gekennzeichnet, dass** sich die äußeren Seitenflächen (17a, 17b) vertikal erstrecken, sodass sie nahezu einen rechten Winkel (A) mit der Gleitoberfläche (S) bilden, indem die die äußeren Seitenflächen (17a, 17b) der Seitenwangen (13a, 13b) beschreibenden Linien (G), nahezu senkrecht zur Gleitoberfläche (S) stehen und in Längsrichtung den Maßlinien (LC) folgen.

11. Gleitbrett (1) nach einem der Ansprüche 1 bis 7, **dadurch gekennzeichnet, dass** die äußeren Seitenflächen (17a, 17b) sich nach oben erstrecken, sodass sie einen spitzen Winkel (A) mit der Gleitoberfläche (S) bilden, somit die die äußeren Seitenflächen (17a, 17b) der Seitenwangen (13a, 13b) erzeugenden Linien (G) im Verhältnis zur Gleitoberfläche (S) nach oben und zur Ebene (P) geneigt sind und in Längsrichtung der Maßlinie (LC) folgen.

12. Gleitbrett (1) nach dem vorstehenden Anspruch, **dadurch gekennzeichnet, dass** der Neigungswinkel (A) variabel ist, sodass er im Bereich des Fußbefestigungsabschnitts (2) einen bedeutenden Wert annimmt und zu den Enden hin immer mehr abnimmt.

13. Gleitbrett (1) nach einem der vorstehenden Ansprüche, **dadurch gekennzeichnet, dass** die beiden Seitenwangenelemente verschiedenfarbig sind.

14. Gleitbrett (1) nach einem der vorstehenden Ansprüche 1 bis 13, **dadurch gekennzeichnet, dass** die beiden Seitenwangenelemente aus unterschiedlichen Materialien bestehen.

15. Gleitbrett (1) nach einem der Ansprüche 1 bis 14, **dadurch gekennzeichnet, dass** die beiden Seitenwangenelemente unterschiedliche mechanische Eigenschaften haben.
